# EUROPÄISCHE PATENTSCHRIFT

(11) **EP 3 577 342 B1**
(45) Veröffentlichungstag und Bekanntmachung des Hinweises auf die Patenterteilung: **16.07.2025**
(21) Anmeldenummer: 17706691.7
(22) Anmeldetag: 01.02.2017
(51) Int. Cl.: F04C 18/344

(54) **FLÜGELZELLEN-GASPUMPE**
VANE GAS PUMP
POMPE À GAZ À PALETTES

(43) Veröffentlichungstag der Anmeldung: 11.12.2019
(73) Patentinhaber: Pierburg Pump Technology GmbH, 41460 Neuss (DE)
(72) Erfinder: SCHNURR, Steffen, 45133 Essen (DE); CRAMER, Sebastian, 50259 Pulheim (DE); AL-HASAN, Nabil Salim, 41352 Korschenbroich (DE); RUSS, Stanislaus, 41065 Mönchengladbach (DE); GRÜNE, Tobias, 59757 Arnsberg (DE)
(74) Vertreter: terpatent PartGmbB
(86) Internationale Anmeldenummer: PCT/EP2017/052167
(87) Internationale Veröffentlichungsnummer: WO 2018/141381

(56) Entgegenhaltungen:
- EP-A1- 2 889 487
- WO-A1-2016/104652
- JP-A- S62 247 194
- US-A- 3 320 899

## Beschreibung

Die Erfindung betrifft eine Flügelzellen-Gaspumpe.

Derartige Flügelzellen-Gaspumpen sind aus dem Stand der Technik bekannt und werden in Kraftfahrzeugen als sogenannte Vakuumpumpen üblicherweise in Kombination mit einem Bremskraftverstärker eingesetzt. Die Flügelzellenpumpe liefert dabei den zum Betrieb des Bremskraftverstärkers benötigten Vakuumdruck, wobei dieser in der Regel absolut 100 mbar oder weniger beträgt.

Die aus dem Stand der Technik bekannten Flügelzellen-Gaspumpen beispielsweise bekannt aus US 3,320,899 A oder WO 2016/104 652 A1, sind üblicherweise trockenlaufende oder ölgeschmierte Flügelzellen-Gaspumpen, wobei bei trockenlaufenden Gaspumpen kein Schmiermittel in die Pumpkammer geleitet wird. Bei ölgeschmierten Flügelzellenpumpen ist die aus der Pumpkammer austretende Luft mit Schmiermittel vermischt, wobei vor der Entsorgung dieses Luft-Schmiermittel-Gemisches das Luft-Schmiermittel-Gemisch aufwendig in seine Bestandteile getrennt werden muss. Durch Weglassen des Schmiermittels kann die Kontamination der die Pumpkammer verlassenden Luft vermieden werden. Das Weglassen des Schmiermittels führt aber zu einem erhöhten Verschleiß der sich relativ zueinander bewegenden Bauteile, insbesondere der Schieberelemente. Der Verschleiß wird üblicherweise durch gezielte Wahl geeigneter Werkstoffpaarungen der aneinander anliegenden und sich zueinander relativ bewegenden Bauteile auf ein Minimum reduziert.

Eine trockenlaufende Flügelzellen-Gaspumpe ist in der EP 2 568 180 A1 offenbart. Die Flügelzellen-Gaspumpe weist ein Pumpengehäuse auf, welches eine Pumpkammer bildet. In der Pumpkammer ist ein Pumpenrotor angeordnet, der fünf radial verschiebbare Schieberelemente aufweist. Der Pumpenrotor ist mit einem Elektromotor drehfest verbunden und wird durch diesen angetrieben. Bei einem rotierenden Pumpenrotor verschieben sich die Schieberelemente aufgrund der auf die Schieberelemente wirkenden Fliehkraft derart, dass diese mit ihrem Kopf jeweils an einer Umfangswand der Pumpkammer anliegen. Zwei benachbarte Schieberelemente begrenzen gemeinsam mit dem Pumpenrotor und dem Pumpengehäuse jeweils ein umlaufendes Pumpfach. In dem Pumpengehäuse sind eine der Pumpkammer zugeordnete Fluideinlassöffnung und zwei der Pumpkammer zugeordnete Fluidauslassöffnungen ausgebildet, wobei die Fluidauslassöffnungen mit einem kreisförmigen Öffnungsquerschnitt ausgeführt sind.

Nachteilig an der in der EP 2 568 180 A1 offenbarten Ausführung ist, dass die Öffnungsquerschnitte der kreisförmigen Fluidauslassöffnungen eine gewisse Größe aufweisen müssen, um einen geringen Strömungswiderstand sicherzustellen. Allerdings tritt dadurch ein kurzzeitiger Kurzschluss zwischen zwei benachbarten Pumpfächern auf, wenn das betreffende Schieberelement die Fluidauslassöffnung passiert. Ein derartiger Kurzschluss führt zu einer Erhöhung der Leckage an den einzelnen Schieberelementen, wodurch der pneumatische Wirkungsgrad der Flügelzellen-Gaspumpe sinkt. Wenn man die Fluidauslassöffnung kleiner macht, erhöht sich der Strömungswiderstand, wodurch bei hohen Drehzahlen ein Überdruck in den Pumpfächern im Auslassbereich herrscht. Dadurch werden die Schieberelemente zusätzlich mechanisch belastet und der Verschleiß der Schieberelemente erhöht.

JP S62 247194 A offenbart einen Klimakompressor mit mehreren Fluidauslassöffnungen im Auslassbereich, von denen einige Fluidauslassöffnungen langlochartig ausgebildet sind. Allen vier Fluidauslassöffnungen sind Rückschlagventile zugeordnet.

Der Erfindung liegt daher die Aufgabe zugrunde, eine Flügelzellen-Gaspumpe mit geringem Verschleiß der Schieberelemente und einem guten pneumatischen Wirkungsgrad zu schaffen.

Diese Aufgabe wird durch eine Flügelzellen-Gaspumpe mit den Merkmalen des Hauptanspruchs gelöst.

Die erfindungsgemäße Flügelzellen-Gaspumpe weist ein Pumpengehäuse auf, welches eine Pumpkammer begrenzt. In der Pumpkammer ist ein Pumpenrotor angeordnet, der entweder elektrisch durch einen zugeordneten Elektromotor oder mechanisch durch einen Verbrennungsmotor angetrieben wird. Der Pumpenrotor ist exzentrisch in der Pumpkammer angeordnet und bildet zusammen mit der Umfangswand der Pumpkammer einen den Dichtsektor definierenden Dichtspalt, wodurch außerhalb des Dichtsektors ein sichelförmiger Arbeitsraum definiert wird.

In dem Pumpenrotor ist mindestens ein verschiebbares Schieberelement gelagert. Zur Lagerung des mindestens einen Schieberelements weist der Pumpenrotor einen Schieberschlitz auf, in dem jeweils das mindestens eine Schieberelement verschiebbar gelagert und angeordnet ist. Bei einem rotierenden Pumpenrotor verschiebt sich das mindestens eine Schieberelement aufgrund der auf das Schieberelement wirkenden Fliehkraft derart, dass das Schieberelement mit seinem Kopf stets an der Umfangswand der Pumpkammer anliegt. Zusätzlich kann das mindestens eine Schieberelement federbelastet sein, so dass der Kopf des mindestens einen Schieberelements durch die Federkraft auch bei geringen Drehzahlen an der Umfangswand der Pumpkammer anliegt.

Die Pumpkammer ist bezüglich der Funktion in einen Einlass-, einen Auslass- und einen Dichtsektor eingeteilt. In dem Einlasssektor ist mindestens eine Fluideinlassöffnung angeordnet, die im eingebauten Zustand der Gaspumpe beispielsweise mit einer Unterdruckkammer eines Bremskraftverstärkers fluidisch verbunden ist. In dem Auslasssektor ist mindestens eine Fluidauslassöffnung angeordnet, wobei über die Fluidauslassöffnung die Pumpkammer mit der atmosphärischen Umgebung verbunden ist. Zwischen der Fluidauslassöffnung und der Fluideinlassöffnung ist, gesehen in Drehrichtung, der Dichtsektor angeordnet, in dem der Pumpenrotor so dicht an dem Pumpengehäuse anliegt, dass kein Gasstrom zwischen der Fluideinlassöffnung und der Fluidauslassöffnung möglich ist.

Die mindestens eine Fluidauslassöffnung ist langlochartig ausgebildet. Dabei entspricht die tangentiale Breite des Schieberelements mindestens der tangentialen Breite der langlochartigen Fluidauslassöffnung, wobei die langlochartig ausgebildete Fluidauslassöffnung derart ausgerichtet ist, dass die gesamte Fluidauslassöffnung von dem Schieberelement kurzzeitig verdeckt und verschlossen ist. Die tangentiale Breite des Schieberelements bezieht sich auf die Querrichtung zu der linearen Bewegungsbahn des Schieberelements. Die tangentiale Breite der langlochartigen Fluidauslassöffnung ist senkrecht zur Verschieberichtung des Schieberelements in dem Schieberschlitz ausgerichtet und zwar in dem Moment, in dem das Schieberelement die Fluidauslassöffnung mittig überdeckt. In der Rotorstellung, in der die Fluidauslassöffnung temporär und kurzzeitig durch das Schieberelement vollständig verschlossen ist, weisen die Längsachse der langlochartigen Fluidauslassöffnung und die Längsachse des Schieberelements eine gemeinsame Ausrichtung auf bzw. überlagern sich.

Im Betrieb wird über die Fluideinlassöffnung Luft in das passierende Pumpfach angesaugt und dann über die mindestens eine Fluidauslassöffnung aus dem Pumpfach ausgestoßen. Dadurch, dass die mindestens eine Fluidauslassöffnung langlochartig ausgebildet ist, ist der Durchströmungsquerschnitt der Fluidauslassöffnung so groß, dass die Luft auch bei hohen Drehzahlen annähernd widerstandslos aus dem Pumpfach ausströmen kann, so dass das Schieberelement keine zusätzliche mechanische Belastung erfährt. Ein fluidischer Kurzschluss wird ebenfalls verhindert, da das mindestens eine Schieberelement die mindestens eine Fluidauslassöffnung kurzfristig vollständig überdeckt und fluidisch verschließt. Auf diese Weise wird der Verschleiß der Schieberelemente reduziert, wobei der pneumatische Wirkungsgrad der Flügelzellen-Gaspumpe gut ist.

Der Pumpkammer sind eine in Drehrichtung erste Fluidauslassöffnung und eine zweite Fluidauslassöffnung zugeordnet, wobei zumindest die erste Fluidauslassöffnung langlochartig ausgebildet ist. Dadurch kann eine größere Gasmenge widerstandlos aus dem Pumpfach ausgestoßen werden.

Vorzugsweise ist die tangentiale Breite des mindestens einen Schieberelements geringfügig größer, vorzugsweise mindestens wenige Zehntel-Millimeter größer, als die tangentiale Breite der mindestens einen Fluidauslassöffnung, wobei die Fluidauslassöffnung bei Überlappung durch das mindestens eine Schieberelement überdeckt wird. Auf diese Weise wird ein Kurzschluss zwischen zwei benachbarten Pumpfächern zuverlässig verhindert und wird der Verschleiß des mindestens einen Schieberelements auf ein Minimum reduziert.

In einer bevorzugten Ausgestaltung weist die mindestens eine langlochartige Fluidauslassöffnung in ihrem Mittelteil über die Länge eine konstante tangentiale Breite auf. Die beiden Endbereiche der langlochartigen Fluidauslassöffnung können abgerundet oder abgeschrägt ausgebildet sein. Alternativ kann die Fluidauslassöffnung beispielsweise derart ausgebildet sein, dass sich die tangentiale Breite der Fluidauslassöffnung in radialer Richtung zum Motorrotor hin verkleinert.

Vorzugsweise weist das Pumpengehäuse einen Ventildeckel, einen Hubring und einen Bodendeckel auf. Der Hubring bildet die Umfangsfläche der Pumpkammer und liegt mit seiner einen Stirnseite an dem Ventildeckel und mit seiner anderen Stirnseite an dem Bodendeckel dichtend an. Der Ventildeckel schließt die Pumpkammer einseitig ab. Vorzugsweise weist der Ventildeckel die mindestens eine Fluidauslassöffnung und weist das Bodenelement die Fluideinlassöffnung auf, wobei an dem Ventildeckel bevorzugt ein Rückschlagventil angeordnet ist, welches die mindestens eine Fluidauslassöffnung verschließt und bei einem im Pumpfach herrschenden Öffnungsdruck die Fluidauslassöffnung freigibt.

Vorzugsweise entspricht die Länge L der mindestens einen langlochartigen Fluidauslassöffnung der freien Arbeitsraum-Weite W in Schieberelement-Längsrichtung, wobei sich die Arbeitsraum-Weite W von der Außenumfangsfläche des Pumpenrotors bis zu dem durch den Hubring definierten Innenumfang der Pumpkammer erstreckt.

Die Erfindung wird anhand der Zeichnungen näher erläutert. Hierbei zeigen:
die Figur 1 eine Explosionsdarstellung einer Flügelzellen-Gaspumpe, und
die Figur 2 eine Draufsicht eines Pumpenrotors der Flügelzellen-Gaspumpe aus Figur 1.

Die Figuren 1 und 2 zeigen eine als sogenannte Vakuumpumpe ausgebildete Flügelzellen-Gaspumpe 10, die beispielsweise für den Einsatz in einem Kraftfahrzeug bestimmt ist und einen Absolutdruck von 100 mbar oder weniger erzeugen kann. Die trockenlaufende Flügelzellenpumpe 10 weist ein Metall-Pumpengehäuse 20 auf, welches eine Pumpkammer 22 umschließt. Das Pumpengehäuse 20 setzt sich im Wesentlichen aus einem Hubring 74, einer Bodenplatte 76 und einem Ventildeckel 72 zusammen.

In der Pumpkammer 22 ist exzentrisch zum Schwerpunkt der Pumpkammer 22 ein Pumpenrotor 30 drehbar angeordnet. Der Pumpenrotor 30 weist fünf Schieberschlitze 321, 341, 361, 381, 401 auf, in welchen jeweils ein Schieberelement 32, 34, 36, 38, 40 verschiebbar gelagert ist. Die fünf Schieberelemente 32, 34, 36, 38, 40 teilen die Pumpkammer 22 in fünf rotierende Pumpfächer auf, die jeweils den gleichen Pumpfachwinkel a von ca. 70° aufweisen. Der Pumpenrotor 30 wird vorliegend von einem zugeordneten Elektromotor 90 angetrieben.

Die vorliegende Flügelzellen-Gaspumpe 10 ist eine trockenlaufende Flügelzellen-Gaspumpe 10, wobei kein Schmiermittel, beispielsweise Öl, in die Pumpkammer 22 eingeleitet wird. Die Gaspumpe 10 weist daher keinen Schmiermittel-Anschluss auf. Um die Reibung und den Verschleiß der aneinander anliegenden und sich relativ zueinander bewegenden Bauteile der Flügelzellen-Gaspumpe 10 zu reduzieren, weisen die Schieberelemente 32, 34, 36, 38, 40 Graphitanteile auf. Alternativ können die Bauteile eine andere reibungsmindernde Zusammensetzung aufweisen.

Die Pumpkammer 22 lässt sich in mehrere Sektoren einteilen, nämlich einen Einlasssektor 42 mit einer Fluideinlassöffnung 60, einen Auslasssektor 44 mit einer ersten Fluidauslassöffnung 52 sowie einer zweiten Fluidauslassöffnung 54, und einen Dichtsektor 46, der in Drehrichtung gesehen zwischen dem Auslasssektor 44 und dem Einlasssektor 42 angeordnet ist und in dem ein Gasstrom über den Dichtspalt zwischen dem Pumpenrotor 30 und dem Hubring 74 von den Fluidauslassöffnungen 52, 54 zu der Fluideinlassöffnung 60 unterbunden ist.

Die Fluideinlassöffnung 60 ist in der Bodenplatte 76 ausgebildet. Die beiden Fluidauslassöffnungen 52, 54 sind in dem gegenüberliegenden Ventildeckel 72 ausgebildet. Die erste Fluidauslassöffnung 52 ist in Drehrichtung des Pumpenrotors 30 gesehen vor der zweiten Fluidauslassöffnung 54 angeordnet. Der ersten Fluidauslassöffnung 52 ist fluidisch ein Rückschlagventil 70 zugeordnet, wobei das Rückschlagventil 70 ein Zungenventil ist und eine Ventilzunge 80 und einen Wegbegrenzer 82 aufweist, welche beide an dem Ventildeckel 72 fest angeordnet bzw. verschraubt sind.

Die erste Fluidauslassöffnung 52 ist langlochartig ausgebildet. Dabei entspricht die tangentiale Breite B1 der Schieberelemente 32, 34, 36, 38, 40 mindestens der tangentialen Breite B2 der Fluidauslassöffnung 52, wobei die langlochartig ausgebildete Fluidauslassöffnung 52 derart ausgerichtet ist, dass die erste Fluidauslassöffnung 52 in vordefinierten Rotorstellungen von einem der Schieberelemente 32, 34, 36, 38, 40 jeweils vollständig verdeckt und auf diese Weise kurzzeitig vollständig verschlossen ist. In den Rotorstellungen, in denen die Fluidauslassöffnung 52 kurzzeitig durch ein Schieberelement 32, 34, 36, 38, 40 verschlossen ist, weisen die Längsachse der geschlossenen Fluidauslassöffnung 52 und die Längsachse des entsprechenden Schieberelements 32, 34, 36, 38, 40 eine gemeinsame identische Ausrichtung auf.

Im Betrieb der Gaspumpe 10 wird die Luft durch die Rotation des Pumpenrotors 30 durch die Fluideinlassöffnung 60 in das betreffende Pumpfach angesaugt und durch die beiden Fluidauslassöffnungen 52, 54 aus dem weiterrotierenden Pumpfach ausgestoßen. Solange in dem Pumpfach ein vordefinierter Überdruck herrscht, ist die erste Fluidauslassöffnung 52 freigegeben, und wird die Luft durch die erste Fluidauslassöffnung 52 ausgestoßen. Zusätzlich wird die Luft durch die zweite Fluidauslassöffnung 54 ausgestoßen, sobald das betreffende Pumpfach diese erreicht.

Dadurch, dass die erste Fluidauslassöffnung 52 langlochartig ausgebildet ist, ist die Durchströmungsfläche der Fluidauslassöffnung 52 groß genug, um die Luft praktisch widerstandslos aus dem Pumpfach ausströmen zu lassen, so dass die Schieberelemente 32, 34, 36, 38, 40 keine zusätzliche mechanische Belastung in tangentialer Richtung erfahren. Ein Kurzschluss zwischen zwei benachbarten Pumpfächern wird ebenfalls verhindert, da die Schieberelemente 32, 34, 36, 38, 40 die Fluidauslassöffnungen 52, 54 jeweils temporär vollständig überdecken und verschließen. Die Rückströmungs-Verluste sind hier also gleich Null. Auf diese Weise wird der Verschleiß der Schieberelemente 32, 34, 36, 38, 40 reduziert, ohne dass der pneumatische Wirkungsgrad der Flügelzellen-Gaspumpe 10 reduziert wird.

Es sollte deutlich sein, dass auch andere konstruktive Ausführungsformen der trockenlaufenden Gaspumpe im Vergleich zur beschriebenen Ausführungsform möglich sind, ohne den Schutzbereich des Hauptanspruchs zu verlassen. Es kann beispielsweise die Anzahl der Schieberelemente variieren oder die Fluideinlassöffnung und/oder die Fluidauslassöffnungen an anderen Gehäusebauteilen ausgebildet sein.

## Patentansprüche

1. Flügelzellen-Gaspumpe für ein kompressibles Fluid, mit
einem Pumpengehäuse (20), das eine Pumpkammer (22) bildet, in der ein Pumpenrotor (30) mit mindestens einem verschiebbaren Schieberelement (32, 34, 36, 38, 40) drehbar gelagert ist, wobei
der Pumpkammer (22) mindestens eine Fluideinlassöffnung (60) zugeordnet ist,
der Pumpkammer (22) in einem Auslasssektor eine in Drehrichtung erste langlochartige Fluidauslassöffnung (52) und eine zweite Fluidauslassöffnung (54) zugeordnet sind, die die Pumpkammer (22) mit der atmosphärischen Umgebung verbinden,
**dadurch gekennzeichnet, dass**
die tangentiale Breite (B1) des mindestens einen Schieberelements (32,34,36,38,40) mindestens der tangentialen Breite (B2) der ersten langlochartigen Fluidauslassöffnung (52) entspricht, derart, dass
das mindestens eine Schieberelement (32, 34, 36, 38, 40) die erste langlochartige Fluidauslassöffnung (52) temporär vollständig überdeckt,
die Längsachse der geschlossenen ersten langlochartigen Fluidauslassöffnung (52) und die Längsachse des entsprechenden Schieberelements (32,34,36,38,40) eine gemeinsame identische Ausrichtung aufweisen,
der ersten langlochartigen Fluidauslassöffnung (52) ein Rückschlagventil (70) fluidisch zugeordnet ist, und
der zweiten Fluidauslassöffnung (54) kein Rückschlagventil zugeordnet ist.

2. Flügelzellen-Gaspumpe nach Anspruch 1,
**dadurch gekennzeichnet, dass**
die tangentiale Breite B1 des mindestens einen Schieberelements (32, 34, 36, 38, 40) geringfügig größer als die tangentiale Breite B2 der ersten Fluidauslassöffnung (52) ist.

3. Flügelzellen-Gaspumpe nach Anspruch 1 oder 2,
**dadurch gekennzeichnet, dass**
die erste langlochartige Fluidauslassöffnung (52) über ihre Länge eine konstante tangentiale Breite B2 aufweist.

4. Flügelzellen-Gaspumpe nach einem der vorhergehenden Ansprüche,
**dadurch gekennzeichnet, dass**
das Pumpengehäuse (20) eine Anlaufscheibe (72), einen Hubring (74) und ein Bodenelement (76) aufweist, welche die Pumpkammer (22) begrenzen.

5. Flügelzellen-Gaspumpe nach Anspruch 4,
**dadurch gekennzeichnet, dass**
die Fluideinlassöffnung (60) an dem Bodenelement (76) ausgebildet ist und die erste langlochartige Fluidauslassöffnung (52) an der Anlaufscheibe (72) ausgebildet ist.

6. Flügelzellen-Gaspumpe nach einem der vorhergehenden Ansprüche,
**dadurch gekennzeichnet, dass**
die Länge L der ersten langlochartigen Fluidauslassöffnung (52) der freien Arbeitsraum-Weite W in Schieberelement-Längsrichtung entspricht.

## Claims

1. Vane gas pump for a compressible fluid, comprising
a pump housing (20) which forms a pump chamber (22) in which a pump rotor (30) having at least one displaceable slide element (32, 34, 36, 38, 40) is rotatably supported, wherein
at least one fluid inlet opening (60) is associated with the pump chamber (22),
a first elongated hole-like fluid outlet opening (52) and a second fluid outlet opening (54), which connect the pump chamber (22) to the atmospheric environment, are associated with the pump chamber (22) in an outlet sector in the direction of rotation, **characterized in that**
the tangential width (B1) of the at least one slide element (32, 34, 36, 38, 40) corresponds at least to the tangential width (B2) of the first elongated hole-like fluid outlet opening (52) such that
the at least one slide element (32, 34, 36, 38, 40) temporarily completely covers the first elongated hole-like fluid outlet opening (52),
the longitudinal axis of the closed first elongated hole-like fluid outlet opening (52) and the longitudinal axis of the corresponding slide element (32, 34, 36, 38, 40) have a common identical orientation, a check valve (70) is fluidically associated with the first elongated hole-like fluid outlet opening (52), and
no check valve is associated with the second fluid outlet opening (54).

2. Vane gas pump according to Claim 1,
**characterized in that**
the tangential width B1 of the at least one slide element (32, 34, 36, 38, 40) is slightly greater than the tangential width B2 of the first fluid outlet opening (52).

3. Vane gas pump according to claim 1 or 2,
**characterized in that**
the first elongated hole-like fluid outlet opening (52) has a constant tangential width B2 over its length.

4. Vane gas pump according to one of the preceding claims,
**characterized in that**
the pump housing (20) has a thrust washer (72), a lifting ring (74) and a base element (76) which define the pump chamber (22).

5. Vane gas pump according to claim 4,
**characterized in that**
the fluid inlet opening (60) is provided at the base element (76) and the first elongated hole-like fluid outlet opening (52) is provided at the thrust washer (72).

6. Vane gas pump according to one of the preceding claims,
**characterized in that**
the length L of the first elongated hole-like fluid outlet opening (52) corresponds to the free working space width W in the slide element longitudinal direction.

## Revendications

1. Pompe à gaz à palettes pour un fluide compressible, comprenant
un boîtier de pompe (20) qui forme une chambre de pompe (22) dans laquelle un rotor de pompe (30) avec au moins un élément coulissant (32, 34, 36, 38, 40) est monté à rotation,
au moins une ouverture d'entrée de fluide (60) étant associée à la chambre de pompe (22),
une première ouverture de sortie de fluide (52) en forme de trou oblong dans le sens de rotation et une deuxième ouverture de sortie de fluide (54) étant associées à la chambre de pompe (22) dans un secteur de sortie, lesquelles relient la chambre de pompe (22) à l'environnement atmosphérique,
**caractérisée en ce que**
la largeur tangentielle (B1) de l'au moins un élément coulissant (32, 34, 36, 38, 40) correspond au moins à la largeur tangentielle (B2) de la première ouverture de sortie de fluide (52) en forme de trou oblong, de telle sorte que
l'au moins un élément coulissant (32, 34, 36, 38, 40) recouvre temporairement complètement la première ouverture de sortie de fluide (52) en forme de trou oblong,
l'axe longitudinal de la première ouverture de sortie de fluide (52) fermée en forme de trou oblong et l'axe longitudinal de l'élément coulissant (32, 34, 36, 38, 40) correspondant présentent une orientation commune identique,
un clapet antiretour (70) étant associé fluidiquement à la première ouverture de sortie de fluide (52) en forme de trou oblong, et aucun clapet antiretour n'étant associé à la deuxième ouverture de sortie de fluide (54).

2. Pompe à gaz à palettes selon la revendication 1,
**caractérisée en ce que**
la largeur tangentielle B1 de l'au moins un élément coulissant (32, 34, 36, 38, 40) est légèrement supérieure à la largeur tangentielle B2 de la première ouverture de sortie de fluide (52).

3. Pompe à gaz à palettes selon la revendication 1 ou 2,
**caractérisée en ce que**
la première ouverture de sortie de fluide (52) en forme de trou oblong présente sur sa longueur une largeur tangentielle B2 constante.

4. Pompe à gaz à palettes selon l'une quelconque des revendications précédentes,
**caractérisée en ce que**
le boîtier de pompe (20) présente un disque de butée (72), une bague de levage (74) et un élément de fond (76) qui délimitent la chambre de pompe (22).

5. Pompe à gaz à palettes selon la revendication 4,
**caractérisée en ce que**
l'ouverture d'entrée de fluide (60) est réalisée sur l'élément de fond (76) et la première ouverture de sortie de fluide (52) en forme de trou oblong est réalisée sur le disque de butée (72).

6. Pompe à gaz à palettes selon l'une quelconque des revendications précédentes,
**caractérisée en ce que**
la longueur L de la première ouverture de sortie de fluide (52) en forme de trou oblong correspond à la largeur de chambre de travail libre W dans la direction longitudinale de l'élément coulissant.
